# EUROPÄISCHE PATENTSCHRIFT

(11) **EP 0 411 301 B1**
(45) Veröffentlichungstag und Bekanntmachung des Hinweises auf die Patenterteilung: **18.05.1994**
(21) Anmeldenummer: 90111845.5
(22) Anmeldetag: 22.06.1990
(51) Int. Cl.: B65D 45/30

(54) **Behälter aus Blech, wie Eimer, Hobbock oder dgl. mit einem Eindrückdeckel**
Metal container, such as a pail, bucket or the like with push-in lid
Récipient en métal, tel que seau, fût ou similaires avec couvercle enfonçable

(30) Priorität: 25.07.1989 DE 3924580
(43) Veröffentlichungstag der Anmeldung: 06.02.1991
(73) Patentinhaber: Schmalbach-Lubeca AG, 38112 Braunschweig (DE)
(72) Erfinder: Ziesak, Herbert, D-3370 Seesen (DE); Nitsche, Heidemarie, D-3370 Seesen (DE); Hausherr, Klaus, D-3353 Bad Gandersheim (DE); Blach, Heinz-Paul, D-3370 Seesen (DE); Hennig, Georg, D-3370 Seesen (DE)
(74) Vertreter: Fricke, Joachim, Dr.

(56) Entgegenhaltungen:
- EP-A- 0 167 183
- DE-A- 3 714 890
- US-A- 4 344 546

## Beschreibung

Die Erfindung betrifft einen Behälter aus Blech, wie Eimer, Hobbock oder dgl., der mit einem Eindrückdeckel versehen ist. Der Eindrückdeckel ist mittels eines Falzringes an einer Behälterrand-Bordierung (lösbar) fixiert.

Die den Oberbegriff des Anspruchs 1 bildende FR-PS 12 63 254 zeigt diesen wiederverschließbaren Behälter, bei dem der Behälterrand eine einfache, über etwas weniger als 360° eingerollte Behälterrand-Bordierung aufweist. Ein kreisbogenförmig abgebogener Randflansch des zugehörigen Deckels sitzt im verschlossenen Zustand des Behälters mit seiner freien Kante auf dem oberen Bereich dieser Bordierung auf. Eine in den kreisbogenförmigen Randflansch des Deckels eingelegte Dichtung füllt das Volumen zwischen der Bordierung und dem Randflansch vollständig aus. Der Falzring ist auf seiner radial inneren Seite offen. Er umgreift Behälterrand-Bordierung und Deckel-Randflansch außen und schmiegt sich an den Deckel-Randflansch auf dessen ganzer Querschnittslänge und an den ganzen, nach außen freiliegenden Flächenbereich der Behälterrand-Bordierung an.

Die Dicht- und Schließkräfte, die der Falzring im Stand der Technik aufnimmt, dienen zur Verhinderung eines Aufbiegens. Der Falzring ist demgemäß entsprechend kräftig ausgebildet. Gleichwohl ist der Behälterverschluß des Standes der Technik bei äußeren Einwirkungen, wie Stoß, Sturz oder dergleichen, relativ leicht verformbar, da die Behälter-Randbordierung unter den dabei auftretenden Kräften elastisch ist oder bleibend nachgeben kann. Störend ist auch, daß - obwohl eine Verbindung zwischen kreisbogenförmigem Deckel-Randflansch und Behälterrand-Bordierung über den Falzring erreicht wird - eine satte Verbindung zwischen kreisbogenförmigem Deckel-Randflansch und der Behälterrand-Bordierung nicht existiert. Dem Verschlußbereich des Behälters fehlt es also an Stabilität.

Also ist es (eine) Aufgabe der Erfindung, den Behälterverschluß mit den Merkmalen des Oberbegriffs des Anspruchs 1 so weiterzubilden, daß er eine stabilere und widerstandsfähigere - aber gleichwohl lösbare - Verbindung zwischen Behälterrand-Bordierung und Deckel-Randflansch erreicht.

Diese Aufgabe wird durch die technische Lehre des Anspruchs 1 gelöst.

Dabei ist zur stabileren Verbindung von Deckel und Behälter im geschlossenen Zustand der Randflansch des Deckels nach unten über die zur Behälterachse senkrechte Mittelebene der Behälterrand-Bordierung hinaus verlängert und ein Bereich dieses axial verlängerten Schenkels unterhalb dieser Ebene unter Flankenpressung an die Behälterrand-Bordierung angeschmiegt. Die Flankenpressung und die Anschmiegung wird durch den Falzring erreicht.

Zusätzlich Stabilität erhält diese Verbindung über die großflächige und über die ganze Querschnittsausdehnung bestehende Flankenpressung zwischen Falzring und Deckel-Randflansch bzw. Behälterrand-Bordierung.

Schließlich trägt es zum erfindungsgemäßen Erfolg der höheren Verformungsfestigkeit im Bereich zwischen Deckelflansch und Behälterrand bei, daß die Bordierung des Behälterrandes ein im wesentlichen starres Element von hohem Verformungswiderstand darstellt. Zwar zeigt die US 4,344,546 eine Behälterrand-Bordierung, die - wie der eingangs geschilderte Stand der Technik - einen Einrollungswinkel von etwas weniger als 360° besitzt. Nicht gezeigt in diesem Stand der Technik ist es aber, daß die Mittelpunkte von Behälterrand-Bordierung und kreisbogenförmigem Deckelflansch gegeneinander versetzt anzuordnen sind.

Eine andere Form von Deckelrand-Bordierung zeigt die offene Spiraleinrollung der DE-A-37 14 890. Diese Spiraleinrollung hat keinerlei Stabilitätswirkung, da sie keinerlei Flankenpressung aufweist. In dieser Konkretisierung des Standes der Technik findet sich die stabilisierende Wirkung dagegen in einem Stahl-Spannring (dort mit 7 bezeichnet), der selbst und allein die stabilisierende Wirkung des Verschlußbereiches des Behälters aufbringen kann. Dagegen ist es bei der erfindungsgemäßen Ausgestaltung ein Falzring, der nach Schließen des Behälters mit dem Deckel über die Ränder von Deckel und Behälter gefalzt wird.

Schließlich zeigt die EP 167 183 (mit den dortigen Figuren 6 und 12c) eine Bordierung eines Behälterrandes mit einem Umschlingungswinkel von 450° bzw. 540°. Diese Spiraleinrollung ist stabiler als diejenige der DE-A-37 14 890, weil sie ein enges Anliegen von Blechbereichen im Behälterrand-Bereich beinhaltet. Der Falzring ist dagegen in der EP 167 183 nur etwa trapezförmig, so daß er mit seinen zwei divergierenden Schenkeln zwar an dem kreisförmig abgebogenen Randflansch (oben) und an dem unteren Bereich der Behälterrand-Bordierung (unten) anliegt, um die Dichtung axial zusammenzupressen; diese Pressung ist allerdings minimal, da sie nur eine linienförmige Andruckstelle, die Kreisringform (oben und unten) hat, bewirken kann. Der Begriff Flankenpressung ist also für diesen Falzring nicht zutreffend, da eben keine flächige Andruckkraft von dem Falzring vermittelt wird, sondern nur eine linienförmige Kraftvermittlung zugegen ist.

Die Erfindung ermöglicht dagegen eine Flankenpressung zwischen Falzring, axial verlängertem Schenkel (des nach unten verlängerten Randflansches des Deckels) und Behälterrand-Bordierung.

Wird die spiralförmige Behälterrand-Bordierung so weit eingerollt, daß ihre freie Kante (außen) bis unter die zur Behälterachse senkrechte Mittelebene der Behälterrand-Bordierung ragt (Anspruch 2) so erhält man eine noch weitergehende Stabilisierung des Verschlußbereiches des Behälters. Die so eingerollte spiralförmige Bordierung bildet dabei nicht nur im Übergangsbereich zwischen der zylindrischen Rumpfwand und dem Beginn der spiralförmigen Bordierung eine enge Flankenpressung, sondern auch im weitergehenden spiralförmigen Teil, wo eine ebenso enge und stabilisierende Flankenpressung gewährt wird. Diese Bordierung weist somit eine noch weitergehende Formstabilität und noch höhere Festigkeit auf, die den Verformungswiderstand des Behälterrandes weiter vergrößert. Schließlich kann eine weitere Verstärkung dadurch erreicht werden (Anspruch 3), daß die freie Innenkante des Falzringes bis etwa zu der senkrecht zur Behälterachse verlaufenden Mittelebene des kreisförmig abgebogenen Randflansches reicht und die freie Außenkante - das andere Ende des Falzringes - bis in den Kanal zwischen Rumpf und Beginn der Einrollung reicht. Hier beginnt die enge Flankenpressung der gemäß Anspruch 2 zu einer spiralförmigen Behälterrand-Bordierung formbaren Behälterrand-Geometrie.

Der Dichtring, den die Erfindung zwischen kreisbogenförmig abgebogenem Deckelflansch und Behälterrand-Bordierung einsetzt, kann ein O-Ring sein, der im entspannten Zustand einen kreisförmigen Querschnitt hat (Anspruch 4).

Die Erfindung wird nachfolgend anhand einer schematischen Zeichnunge an einem Ausführungsbeispiel näher erläutert, wobei die einzige Figur den Randbereich eines Behälters gemäß der Erfindung im senkrechten Schnitt wiedergibt.

Der Behälter aus Blech ist mit 1 bezeichnet und der zugehörige Eindrückdeckel mit 2. Der Eindrückdeckel liegt mit einem Kernwandbereich eng und unter Reibung an der Rumpfwand 9 des Behälters an und geht über eine Umfangsschulter 5 in den Deckelspiegel 4 über, der beliebig geformt sein kann. Die Schulter 5 erleichtert das Stapeln der Deckel und das Entnehmen einzelner Deckel von diesem Stapel.

Der Randbereich des Deckels 2 weist einen kreisbogenförmig nach außen abgebogenen Randflansch 6 auf. Die horizontale Mittelebene des den Randflansch bestimmenden Krümmungsradius ist mit 16 bezeichnet. Der Randflansch weist einen äußeren zylindrischen Flanschabschnitt 19 auf, der erheblich nach unten ragt.

Der Behälterrumpf 9 geht an seinem oberen Ende stetig in eine spiralförmige Randeinrollung oder -bordierung 10 über, in der die Blechbereiche unter entsprechender Flankenpressung eng aneinander anliegen, und zwar auch in dem Bereich der horizontalen Mittelebene 15 der Bordierung, in dem dessen Blechbereiche an der Rumpfwand 9 unter Flankenpressung anliegen. Die freie Kante 11 der Bordierung 10 erstreckt sich um ein Stück 12 über die horizontale Mittelebene 15 hinaus. Im geschlossenen Zustand ist der unter die horizontale Mittelebene 15 ragende Bereich 8 des Randflansches 6 des Deckels 2 mit der freien Kante 7 unter Flankenpressung an den Umfang der Bordierung 10 angepreßt.

In dem Zwischenraum zwischen Randflansch 6 und Bordierung 10 ist ein Dichtring eingelegt, der im entlasteten Zustand z.B. ein O-Ring ist. Der Querschnitt des Dichtringes wird unter dem Schließdruck so verformt, daß die Masse 25 des Dichtringes im wesentlichen den ganzen Freiraum zwischen Randflansch 6 und Bordierung 10 ausfüllt, wie dies die Figur zeigt.

Die Teile werden in dieser Stellung durch einen radial nach innen offenen Falzring 3 mit C-förmigem Querschnitt zusammengehalten. Der Falzring 3 schmiegt sich über die ganze Länge des Randflansches 6 bis zu dessen freier Kante 7 unter Flankenpressung eng an den Randflansch 6 an. Jenseits der freien Kante 7 ist der untere Schenkel 18 des Spannringes 3 stetig bis zur Anpressung an den Umfang der Bordierung 10 eingezogen und liegt an der Bordierung bis zur freien Kante 20 des Spannringes an. Der Kantenbereich des Spannringes 3 ragt dabei bis tief in den Bordierungskanal 21 hinein, der zwischen Rumpfrand 9 und Bordierung 10 gebildet wird.

Der Falzring 3 liegt auch an dem zylindrischen Abschnitt 19 des Randflansches 6 des Deckels 2 unter Flankenpressung mit seinem Abschnitt 17 an und folgt dann ebenfalls unter Flankenpressung eng der kreisbogenförmigen Querschnittskrümmung des Randflansches. Der obere Schenkel 13 des Falzringes ist dabei nach innen um den Randflansch so weit herumgelegt, daß die obere freie Kante des Falzringes 3 etwa in der horizontalen Mittelebene 16 des die Krümmug des Randflansches 6 bestimmenden Kreisbogens zu liegen kommt.

Behälter, Deckel und Spannring sind aus Blech hergestellt. Das Blech kann relativ dünn gewählt werden, da durch die Formgebung und Bemessung der Teile der Verschluß eine außerordentlich hohe Stabilität und eine hohe Festigkeit gegen äußere Krafteinwirkungen aufweist.

## Patentansprüche

1. Behälter aus Blech, wie Eimer, Hobbock oder dergleichen, mit einem Eindrückdeckel, bei dem
- der Behälterrand unter Bildung einer im Querschnitt kreisförmigen Einrollung nach außen bordiert (10) ist und der Eindrückdeckel (2) einen nach außen kreisbogenförmig abgebogenen Randflansch (6) aufweist;
- die Kreismittelpunkte der Behälterrand-Bordierung (10) und des Randflansches (6) in Richtung der Behälterachse gegeneinander versetzt angeordnet sind;
- im Randflansch (6) ein Dichtring (25) angeordnet ist, der auf der Behälterrand-Bordierung (10) aufliegt und in der Schließstellung zwischen diesen mit Hilfe eines Falzringes (3) unter im wesentlichen vollständiger Ausfüllung der Querschnittsfläche zwischen Innenseite des Randflansches (6) und Oberseite der Behälterrand-Bordierung (10) axial zusammengepreßt ist;
- der Falzring (3) auf seiner radial inneren Seite (14) offen ist, Behälterrand-Bordierung (10) und Randflansch (6) außen umgreift und sich an den Randflansch (6) des Deckels (2) auf dessen ganzer Querschnittslänge und an den ganzen, nach außen freiliegenden Flächenbereich der Behälterrand-Bordierung (10) anschmiegt;
**dadurch gekennzeichnet**,
- daß die Behälterrand-Bordierung (10) im Querschnitt zu einer Spiralform mit fester Flankenpressung ausgebildet ist;
- der Randflansch (6) des Deckels (2) einen radial äußeren, axial verlängerten Schenkel (8,19) aufweist, der im geschlossenen Zustand des Behälters (1) nach unten über die zur Behälterachse senkrechte Mittelebene (15) der Behälterrand-Bordierung (10) hinausragt und mit seinem Bereich (8) unterhalb dieser Ebene unter Flankenpressung an die Behälterrand-Bordierung (10) angeschmiegt ist.

2. Behälter nach Anspruch 1, **dadurch gekennzeichnet**,
daß die spiralförmige Behälterrand-Bordierung (10) so weit eingerollt ist, daß ihre freie Kante (11) nach außen bis unter die zur Behälterachse senkrechte Mittelebene (15 der Behälterrand-Bordierung (10) ragt.

3. Behälter nach Anspruch 1 oder 2, **dadurch gekennzeichnet**,
daß die freie Innenkante (14) des Falzringes (3) bis etwa zu der senkrecht zur Behälterachse verlaufenden Mittelebene (16) des kreisförmig abgebogenen Randflansches (6) und seine freie Außenkante (20) bis in den Rumpf/Bordierungs-Kanal (21) zwischen Rumpfwand (9) und Behälterrand-Bordierung (10) reichen.

4. Behälter nach einem der Ansprüche 1 bis 3,
**dadurch gekennzeichnet**,
daß der Dichtring (25) ein O-Ring mit im entspannten Zustand kreisförmigem Querschnitt ist.

## Claims

1. A receptacle of sheet metal, such as a bucket, transporting receptacle or the like, having a press-in lid, wherein
- the receptacle edge is bordered (10) outwardly with the formation of a roll which is circular in cross-section, and the press-in lid (2) has an edge flange (6) bent outwards in the shape of an arc of a circle;
- the circle centre points of the receptacle-edge border (10) and of the edge flange (6) are staggered in the direction of the receptacle axis;
- a sealing ring (25) is arranged in the edge flange (6), rests on the receptacle-edge border (10) and in the closed position is axially compressed between the edge flange (6) and the receptacle-edge border (10) with the aid of a seaming ring (3) accompanied by substantially complete filling of the cross-sectional surface between the inner surface of the edge flange (6) and the top surface of the receptacle-edge border (10);
- the seaming ring (3) is open on its radially inner side (14), grips around the exterior of the receptacle-edge border (10) and edge flange (6) and moulds itself to the edge flange (6) of the lid (2) over the entire cross-sectional length thereof and to the entire outwardly exposed surface region of the receptacle-edge border (10);
characterised in that,
- the receptacle-edge border (10) is constructed to have in cross-section a spiral shape with firm pressing together of flanks;
- the edge flange (6) of the lid (2) has a radially outer, axially extended leg (8, 19) which in the closed state of the receptacle (1) projects downwards beyond the centre plane (15)
- perpendicular to the receptacle axis - of the receptacle-edge border (10) and with its region (8) is - below this plane and with pressing together of flanks - moulded to the receptacle-edge border (10).

2. A receptacle in accordance with Claim 1, characterised in that the spiral-shaped receptacle-edge border (10) is rolled up so far that its free edge (11) projects outwards to below the centre plane (15) - perpendicular to the receptacle axis - of the receptacle-edge border (10).

3. A receptacle in accordance with Claim 1 or 2, characterised in that the free inner edge (14) of the seaming ring (3) extends approximately to the centre plane (16) - lying perpendicular to the receptacle axis - of the edge flange (6) bent in a circular manner, and the free outer edge (20) of the seaming ring (3) extends into the body/border channel (21) between body wall (9) and receptacle-edge border (10).

4. A receptacle in accordance with any one of Claims 1 to 3, characterised in that the sealing ring (25) is an O-ring having a circular cross-section in the relaxed state.

## Revendications

1. Récipient en métal, tel que seau, tonnelet ou analogues, avec un couvercle enfonçable, dans lequel
- le bord du récipient est bordé (10) vers l'extérieur en formant un enroulement de section transversale circulaire et le couvercle enfonçable (2) présente une aile latérale (6) recourbée vers l'extérieur en forme d'arc de cercle;
- le centre des cercles du rebord du bord du récipient (10) et l'aile latérale (6) sont disposés décalés les uns par rapport aux autres en direction de l'axe du récipient;
- dans l'aile latérale (6) est disposée une bague d'étanchéité (25) qui repose sur le rebord du bord du récipient (10) et qui, en position fermée, est comprimée de façon axiale contre cette aile latérale à l'aide d'une bague de serrage (3) en remplissant essentiellement toute la surface de la section transversale entre la face intérieure de l'aile extérieure (6) et la face supérieure du rebord du bord du récipient (10);
- la bague de serrage (3) est ouverte sur sa face intérieure radiale (14), entoure le rebord du bord du récipient (10) et l'aile latérale (6) par l'extérieur et s'adapte à l'aile latérale (6) du couvercle (2) sur toute la longueur de la section transversale de ce dernier et à toute la zone de surface libre à l'extérieur du rebord du bord du récipient (10);
caractérisé en ce que
- le rebord du bord du récipient (10) est réalisé, vu en coupe transversale, en forme de spirale dont les côtés sont solidement comprimés;
- l'aile extérieure (6) du couvercle (2) présente une branche (18, 19) extérieure radiale prolongée de façon axiale qui, lorsque le récipient (1) est fermé, fait saillie vers le bas sur le plan médian (15) du rebord du bord du récipient (10) qui est perpendiculaire à l'axe du récipient, et qui, en dessous de ce plan, est appliquée avec sa zone (8) contre le rebord du bord du récipient (10) en y appuyant ses côtés.

2. Récipient selon la revendication 1, caractérisé en ce que le rebord du bord du récipient (10) en forme de spirale est enroulé si loin que son arête libre (11) s'étend vers le bas jusque sous le plan médian (15) du rebord du bord du récipient (10) qui est perpendiculaire à l'axe du récipient.

3. Récipient selon la revendication 1 ou 2, caractérisé en ce que l'arête intérieure libre (14) de la bague de serrage (3) s'étend environ jusqu'au plan médian (16) perpendiculaire à l'axe du récipient de l'aile latérale (6) recourbée de façon circulaire et son arête extérieure (20) jusque dans le canal récipient/rebord (21) entre la paroi du récipient (9) et le rebord du bord du récipient (10).

4. Récipient selon l'une des revendications 1 à 3, caractérisé en ce que la bague d'étanchéité (25) est un joint torique d'étanchéité dont la section transversale est circulaire lorsqu'il est à l'état détendu.
